# FASCICULE DE BREVET EUROPEEN

(11) **EP 0 024 228 B1**
(45) Date de publication et mention de la délivrance du brevet: **06.04.1983**
(21) Numéro de dépôt: 80401130.2
(22) Date de dépôt: 30.07.1980
(51) Int. Cl.: E04D 1/30

(54) **Tuile de rive et toiture de bâtiment équipée de telles tuiles**
Giebelwandziegel und mit solchen Ziegeln versehenes Gebäudedach
Border tiles and building roof provided with such tiles

(30) Priorité: 08.08.1979 FR 7920315
(43) Date de publication de la demande: 25.02.1981
(73) Titulaire: Palfray, Guy Urbain, F-44340 Bouguenais (FR)
(72) Inventeur: Palfray, Guy Urbain, F-44340 Bouguenais (FR)
(74) Mandataire: Weinstein, Zinovi

## Description

La présente invention se rapporte d'une manière générale aux tuiles de rive, et concerne plus particulièrement une tuile de rive du type comprenant une partie latérale extérieure à la toiture ainsi qu'une partie adjacente à ladite partie latérale pour permettre l'accrochage de la tuile de rive à la toiture d'une part, par recouvrement d'une tuile adjacente et par une deuxième tuile de rive située immédiatement au-dessus et, d'autre part, par maintien transversal par rapport à la première tuile adjacente.

L'invention vise également une toiture de bâtiment munie de tuiles de rive conformes à l'invention.

Il est déjà connu d'utiliser pour les toitures de bâtiment des tuiles de rive en terre cuite ayant une forme appropriée et conforme au style de la région où est construit le bâtiment. Mais ces tuiles étaient le plus souvent scellées au mortier sur le bord de la toiture, ce qui représentait un certain nombre d'inconvénients, et notamment celui d'un coût de main-d'oeuvre élevé.

On connaissait par ailleurs des tuiles de rive en terre cuite se composant d'une partie en forme de rabat et d'une partie adjacente chevauchée par la tuile suivante et recouvrante. Toutefois, ce genre de tuiles était particulièrement fragile, du fait de leur constitution en terre cuite et, en outre, la longévité de telles tuiles n'était pas satisfaisante, surtout dans les régions où il gèle fréquemment.

On a aussi proposé sur le marché des tuiles de rive en béton, comportant un rabat constituant à proprement parler la rive, rabat qui est intégral à une tuile de couverture qui participe, avec d'autres tuiles, au recouvrement de la charpente de toiture.

Enfin, on connaît d'après le FR-A- No 2250875 des tuiles de rive obtenues par moulage et comportant une première branche s'étendant suivant la direction horizontale et une deuxième branche s'étendant suivant une direction verticale jusqu'au delà du plan de pose des tuiles. Ces tuiles de rive sont positionnées par coopération avec des tuiles adjacentes, mais il convient de les fixer sur la charpente de toiture au moyen de vis ou de clous.

On ajoutera ici que, d'une manière générale, les tuiles de rive connues, étant donné leurs dimensions relativement importantes, présentaient un certain nombre d'inconvénients.

En effet, elles demeuraient difficiles à fabriquer et à manipuler et étaient d'un prix de revient élevé. En outre, elles étaient très fragiles et se brisaient fréquemment lors du transport et de la manutention. Enfin, il était extrêmement difficile de fabriquer des tuiles de rive possédant la même teinte que les autres tuiles, de sorte que la couleur de la toiture n'était pas uniforme.

La présente invention a pour but de remédier à tous les inconvénients ci-dessus en proposant une tuile de rive indépendante en béton, dont la partie adjacente au rabat et servant pour l'accrochage de la tuile sur la toiture assure un positionnement instantané et automatique de ladite tuile sous la tuile adjacente en même temps que sur la tuile de rive suivante, et ce tant dans le plan longitudinal que dans le plan transversal. En outre, une tuile de rive selon l'invention est d'une fabrication très aisée et la manutention est également facile sans qu'il y ait risque de bris.

A cet effet, l'invention a pour objet une tuile de rive dont la partie adjacente à la partie latérale extérieure à la toiture est accrochée à ladite toiture par recouvrement d'une première tuile adjacente et comporte, sur sa face en regard de ladite toiture, un premier évidement avec talon situé vers la partie extrême couverte de la tuile de rive et assurant le positionnement ainsi que le blocage longitudinal de celle-ci, dans le sens de la pente du toit, sur un liteau de la toiture, et un deuxième évidement situé vers la partie extrême opposée couvrante de la tuile et assurant le positionnement par chevauchement de ladite tuile de rive sur une deuxième tuile adjacente située immédiatement au-dessous de la première.

Selon une autre caractéristique de l'invention, le premier évidement présente la forme d'un créneau ménagé dans la partie adjacente de la tuile et dont la bordure forme le talon de blocage de la tuile sur le liteau, tandis que le deuxième évidement, qui s'étend jusqu'à l'extrémité de la tuile, présente en section transversale une forme arrondie s'adaptant sur le dessus de la deuxième tuile adjacente.

Suivant encore une autre caractéristique de l'invention, le maintien transversal par rapport à la première tuile adjacente est obtenu par le fait que la partie adjacente de la tuile de rive comporte, d'une manière connue en soi, sur sa face extérieure, un rainurage longitudinal définissant au moins une nervure assurant l'emboîtement de la tuile de rive sous la première tuile adjacente la recouvrant.

On notera encore que la partie latérale de la tuile de rive selon l'invention comporte sur sa face interne un redan ou analogue qui fait suite au deuxième évidement pour assurer le recouvrement de la partie latérale de la tuile de rive située immédiatement en dessous.

La partie latérale de la tuile de rive selon l'invention peut présenter, en section transversale, différentes formes en fonction du style de la région. Ainsi, en position montée sur la charpente de toiture, la tuile de l'invention comporte une partie latérale soit verticale, soit oblique ou encore recourbée vers le haut.

L'invention vise également une toiture équipée de tuiles de rive répondant aux caractéristiques ci-dessus, toiture qui comprend des liteaux dépassant extérieurement de la charpente de toiture de façon à recevoir lesdites tuiles, le dernier liteau en bas de la toiture étant surélevé au moyen d'une cale ou analogue de forme sensiblement semi-circulaire et servant d'appui pour la tuile de rive terminale.

D'autres caractéristiques et avantages de l'invention apparaîtront mieux dans la description détaillée qui suit et se réfère aux dessins annexés, donnés uniquement à titre d'exemple, et dans lesquels:
la fig. 1 est une vue partielle et en perspective d'une toiture munie de tuiles de rive conformes à la présente invention;
la fig. 2 est une vue partielle en perspective d'une charpente de toiture, illustrant le montage et le positionnement des tuiles de rive de l'invention sur ladite charpente;
les fig. 3, 4 et 5 sont des vues de profil montrant respectivement trois tuiles de rive selon l'invention, dont la partie latérale ou rabat présente une forme différente.

Selon un exemple de réalisation, et en référence aux fig. 1 et 2, une tuile de rive 1 conforme à l'invention comprend essentiellement une partie latérale extérieure à la toiture ou rabat 2 ainsi qu'une partie 3 adjacente à la partie latérale 2 pour permettre l'accrochage de la tuile 1 à la toiture par recouvrement d'une tuile adjacente 4.

Comme il apparaît clairement sur la fig. 2, la tuile 1 comporte un premier évidement 5 situé vers la partie extrême couverte 1 a de la tuile 1 et pratiqué sur la face interne 3a de la partie adjacente 3. Plus précisément, l'évidement 5 se présente sous la forme d'un créneau dont l'extrémité 6 constitue un talon de blocage de la tuile 1 sur les liteaux 7 de la toiture qui, suivant l'exemple de réalisation représenté, sont fixés sur un élément de charpente montré schématiquement en 8.

La tuile 1 comporte en outre, suivant l'invention, un deuxième évidement 9 qui est situé vers la partie extrême couvrante 1 b de la tuile 1 et qui s'étend jusqu'à l'extrémité de ladite tuile. Cet évidement 9 présente, en section transversale, une forme arrondie s'adaptant sur le dessus d'une tuile inférieure 4, comme on le voit bien sur la fig. 1.

La partie 3 de la tuile 1 comporte, sur sa face extérieure, un rainurage longitudinal 10 définissant une ou plusieurs nervures telles que 11 assurant l'emboîtement de la tuile 1 sous la tuile supérieure 4 la recouvrant. Et, comme on le voit clairement sur la fig. 1, la tuile de toit 4 adjacente à la tuile de rive 1 s'emboîte sur le rainurage 10 de cette dernière qui, par son évidement arrondi 9, s'applique sur une tuile de toit suivante 4. Ainsi, la partie extrême 1 b de la tuile de rive 1 est en quelque sorte encastrée ou emboîtée entre deux tuiles de toit successives 4 et, de plus, cette extrémité 1 b s'emboîte sur la tuile de rive suivante 1.

En effet, comme on le voit bien sur les fig. 1 et 2, la partie latérale ou rabat 2 de la tuile 1 comporte sur sa face interne une partie en creux, redan ou analogue 12, qui fait suite à l'évidement 9 et qui s'applique sur la face externe du rabat de la tuile de rive suivante.

Comme on le voit sur la fig. 2, les liteaux 7 dépassent extérieurement de la charpente de toiture 8, de façon à permettre la pose des tuiles de rive 1 qui forment le côté de la toiture. Le dernier liteau 7, en fin de toiture, est surélevé à l'aide par exemple d'un autre liteau repéré en 7a sur lequel est fixée une cale ou analogue 13 qui, suivant l'exemple de réalisation représenté, présente une forme sensiblement semi-circulaire et sert d'appui pour la tuile de rive terminale. A cet égard, on a montré en 14 une partie de la tuile 1, qui est susceptible de jouer le rôle de butée pour la cale 13. On remarquera ici que la butée 14 est constituée par une face orthogonale à la tuile 1 et marquant le début de l'évidement 9 et du redan 12, comme le montre le trait 12a sur la fig. 2.

Il est important de remarquer ici que, entre le premier évidement 5 et le deuxième évidement 9, la tuile 1 selon l'invention comporte une partie en saillie 15 qui permet avantageusement l'empilement des tuiles 1 en vue de leur transport, et cela sans risque de briser lesdites tuiles. En d'autres termes, les tuiles de rive 1 selon l'invention sont, grâce à la partie 15, facilement gerbables, ce qui rend aisés la manutention et le transport sur des palettes par exemple.

Les fig. 3 à 5 illustrent diverses formes de parties latérales ou rabats 2 pour les tuiles de rive de l'invention.

La fig..3 montre une partie latérale 2 qui, la tuile 1 une fois posée, est sensiblement verticale. Il s'agit ici d'une tuile de rive dite à rabat, qui correspond d'ailleurs aux tuiles de rive représentées sur les fig. 1 et 2.

La fig. 4 montre une tuile 1 dont la partie latérale 2 est oblique. Il s'agit ici d'une tuile de rive du type appelé communément bardelis.

Enfin, la fig. 5 montre une partie latérale 2 en forme recourbée vers le haut, dite à la sainton- geaise. On pourrait bien sûr imaginer d'autres formes pour la partie sans sortir du cadre de l'invention.

C'est dire que l'invention n'est nullement limitée aux modes de réalisation décrits et illustrés, qui n'ont été donnés qu'à titre d'exemple. En d'autres termes, l'invention comprend tous les équivalents techniques des moyens décrits ainsi que leurs combinaisons, si celles-ci sont effectuées suivant son esprit et mises en oeuvre dans le cadre du contenu des revendications qui suivent et définissent l'étendue de la protection.

## Revendications

1. Tuile de rive du type comprenant une partie latérale (2) extérieure à la toiture ainsi qu'une partie adjacente (3) à ladite partie latérale (2) pour permettre l'accrochage de la tuile de rive (1 ) à la toiture, d'une part, par recouvrement par une première tuile adjacente (4) et par une deuxième tuile de rive (1) située immédiatement au-dessus et, d'autre part, par maintien transversal par rapport à la première tuile adjacente (4), caractérisée en ce que ladite partie adjacente (3) comporte, sur sa face (3a) en regard de la toiture, un premier évidement (5) avec un talon (6) situé vers la partie extrême couverte (1 a) de la tuile (1 ) et assurant le positionnement et le blocage longitudinal de celle-ci sur un liteau (7) de la toiture, et un deuxième évidement (9) situé vers la partie extrême opposée couvrante (1 b) de la tuile (1 ) et assurant le positionnement par chevauchement de ladite tuile de rive (1 ) sur une deuxième tuile adjacente (4) située immédiatement au-dessous de la première.

2. Tuile selon la revendication 1, caractérisée en ce que le premier évidement (5) présente la forme d'un créneau ménagé dans la partie adjacente (3) et dont la bordure forme le talon de blocage (6) de la tuile sur le liteau (7), tandis que le deuxième évidement (9), qui s'étend jusqu'à l'extrémité de la tuile, présente en section transversale une forme arrondie s'adaptant sur le dessus de la deuxième tuile adjacente (4).

3. Tuile selon l'une des revendications 1 ou 2, caractérisée en ce que le maintien transversal par rapport à la première tuile adjacente (4) est réalisé par le fait que la partie adjacente (3) comporte, d'une manière connue en soi, sur sa face extérieure, un rainurage longitudinal (10) définissant au moins une nervure (11) assurant l'emboîtement de la tuile de rive (1) sous la première tuile adjacente (4) la recouvrant.

4. Tuile selon l'une des revendications 1 à 3, caractérisée en ce que la partie (2) de la tuile (1) comporte, sur sa face interne, un redan ou analogue (12) qui fait suite au deuxième évidement (9) pour assurer le recouvrement de la partie latérale (2) de la tuile de rive (1) située immédiatement en dessous.

5. Tuile selon l'une des revendications 1 à 4, caractérisée en ce que la partie latérale (2) est verticale, oblique ou recourbée.

6. Toiture équipée de tuiles de rive selon l'une des revendications 1 à 5, caractérisée en ce qu'elle comprend des liteaux (7) dépassant extérieurement de la charpente de toiture (8) pour recevoir lesdites tuiles (1), le dernier liteau (7) en fin de toiture étant surélevé au moyen d'une cale ou analogue (13) de forme sensiblement semi-circulaire et servant d'appui pour la tuile de rive (1 ) terminale.

## Patentansprüche

1. Windbord-Dachziegel derjenigen Bauart, welche einen ausserhalb des Dachwerks liegenden Seitenteil (2) sowie einen an diesen Seitenteil (2) anschliessenden Teil (3) aufweist, um das Verhacken des Windbord-Dachziegels (1) an dem Dachwerk zu gestatten, einerseits durch Überlappung durch einen ersten anschliessenden Dachziegel (4) und durch einen zweiten unmittelbar darunterliegenden Dachziegel (1), und andererseits durch eine Querhalterung in bezug auf den ersten anschliessenden Dachziegel (4), dadurch gekennzeichnet, dass dieser anschliessende Teil (3) auf seiner dem Dachwerk überliegenden Seite (3a) eine erste Aussparung (5) mit einer im Bereich des überdeckten Endabschnittes (1 a) des Dachziegels (1) liegenden Nase (6) zur Gewährleistung der richtigen Lagerung und der Sicherung in Längsrichtung desselben an einer Dachplatte (7), und eine im Bereich des entgegengesetzten überdeckenden Endabschnitts (1 b) des Dachziegels (1) liegende zweite Aussparung zur Gewährleistung der richtigen Lagerung durch Überlappung dieses Windbord-Dachziegeis (1 ) auf einen unmittelbar unter dem ersten liegenden anschliessenden zweiten Dachziegel (4), aufweist.

2. Dachziegel nach dem Anspruch 1, dadurch gekennzeichnet, dass die erste Aussparung (5) zinnenartig in dem anschliessenden Teil (3) ausgebildet ist und mit seinem Rand die Nase (6) zur Sicherung des Dachziegels auf der Dachlatte (7) bildet, während die zweite Aussparung (9), welche bis zum Ende des Dachziegels verläuft, eine sich an den Oberteil des zweiten anschliessenden Dachziegels (4) anpassenden, abgerundeten Querschnitt aufweist.

3. Dachziegel gemäss einem der beiden Ansprüche 1 oder 2, dadurch gekennzeichnet, dass die Halterung in Querrichtung in bezug auf den ersten anschliessenden Dachziegel (4) dadurch gewährleistet wird, dass der anschliessende Teil (3) in an sich bekannter Weise an seiner Aussenseite, ein in Längsrichtung verlaufendes Falzgebilde (10) aufweist, durch welches wenigstens ein Steg (11) zur Verfalzung des Windbord-Dachziegels (1) unter dem denselben überdeckenden ersten anschliessenden Dachziegel (4) entsteht.

4. Dachziegel gemäss einem der Ansprüche 1 bis 3, dadurch gekennzeichnet, dass der Teil (2) des Dachziegels (1) an seiner Innenseite einen Absatz oder dergleichen (12) aufweist, welcher der zweiten Aussparung (9) nachgeordnet ist, zur Gewährleistung der Überlappung des Seitenteils (2) des unmittelbar darunterliegenden Windbord-Dachziegels (1).
5. Dachziegel nach einem der Ansprüche 1 bis 4, dadurch gekennzeichnet, dass der Seitenteil (2) lotrecht, schräg oder krumm ist.

6. Mit Windbord-Dachziegeln ausgestattetes Dachwerk gemäss einem der Ansprüche 1 bis 5, dadurch gekennzeichnet, dass es ausserhalb des Dachgerüsts (8) vorstehende Dachlatten (7) zur Aufnahme dieser Dachziegel (1) aufweist, wobei die letzte Dachlatte (7) am Dachende mittels eines im wesentlichen halbrund ausgebildeten und zur Abstützung des Endwindbord-Dachziegels (1) dienenden Unterlageklotzes oder dergleichen (13) überhöht ist.

## Claims

1. Gable tile of the type comprising a side portion (2) outside of the roofing as well as a portion (3) adjacent to said side portion (2) to allow the gable tile (1) to be hooked onto the roofing on the one hand through overlap by a first adjacent tile (4) and by a second gable tile (1) directly located above and on the other hand by transversely holding with respect to the first adjacent tile (4), characterized in that said adjacent portion (3) comprises on its face (3a) in front of the roofing a first recess (5) with a nib (6) located towards the covered end portion (1 a) of the tile (1) and providing for the positioning and longitudinal locking thereof onto a counter-batten lath (7) of the roofing, and a second recess (9) located towards the opposite covering end portion (1 b) of the tile (1) and providing for the positioning of said gable tile (1) through overlap upon an adjacent second tile (4) directly located underneath the first one.

2. Tile according to claim 1, characterized in that the first recess (5) is shaped as a crenel formed in the adjacent portion (3) and the edge of which forms the nib (6) for locking the tile onto the counter-batten lath (7) whereas the second recess (9) which extends to the end of the tile has a cross- section of rounded shape fitting over the top of the adjacent second tile (4).

3. Tile according to claim 1 or 2, characterized in that the transverse holding with respect to the adjacent first tile (4) is provided by the fact that the adjacent portion (3) comprises as known per se on its outside face a longitudinal rabbeting (10) defining at least one rib (11) providing for the interlocking of the gable tile (1) below the adjacent first tile (4) covering same.

4. Tile according to one of the claims 1 to 3, characterized in that the portion (2) of the tile (1 ) comprises on its inner face a stepped portion or the like (12) which follows the second recess (9) to provide for the overlap of the side portion (2) of the gable tile (1) directly located below.

5. Tile according to one of the claims 1 to 4, characterized in that the side portion (2) is vertical, inclined or curved.

6. Roofing fitted with gable tiles according to one of claims 1 to 5, characterized in that it comprises counter-batten laths (7) projecting outwards from the roof framing (8) to accommodate said tiles (1), the last counter-batten lath (7) at the end of the roofing being raised by means of a block or the like (13) of substantially semicircular shape and used as a bearing for the end gable tile (1 ).
